# EUROPÄISCHE PATENTSCHRIFT

(11) **EP 2 681 123 B1**
(45) Veröffentlichungstag und Bekanntmachung des Hinweises auf die Patenterteilung: **21.12.2016**
(21) Anmeldenummer: 12710437.0
(22) Anmeldetag: 23.02.2012
(51) Int. Cl.: B65D 19/18, B65D 21/08

(54) **AUFSATZRAHMEN FÜR TRANSPORTPALETTEN**
STACKING FRAME FOR TRANSPORT PALLETS
CADRE DE REHAUSSE POUR PALETTES DE TRANSPORT

(30) Priorität: 04.03.2011 DE 102011013346
(43) Veröffentlichungstag der Anmeldung: 08.01.2014
(73) Patentinhaber: Georg Utz Holding AG, 5620 Bremgarten (CH)
(72) Erfinder: RITZBERGER, Axel, CH-8852 Altendorf (CH)
(74) Vertreter: Röther, Peter
(86) Internationale Anmeldenummer: PCT/EP2012/000774
(87) Internationale Veröffentlichungsnummer: WO 2012/119706

(56) Entgegenhaltungen:
- EP-A1- 1 264 774
- EP-A1- 1 975 077
- DE-A1- 19 502 533
- DE-A1-102004 012 198
- US-A- 5 289 935
- US-A1- 2008 296 308

## Beschreibung

Die Erfindung betrifft einen Aufsatzrahmen für Transportpaletten mit an der Unterseite vorgesehenen Aufnahmen, die mit entsprechenden Eingriffselementen in der Oberseite.der Transportpalette zusammenwirken.

Ein derartiger Aufsatzrahmen ist aus der DE 10 2004 012198 A1 bekannt, mit dessen Hilfe und einem Bodenelement ein Großbehälter erzeugt werden kann: Bodenelement und aufgesetzter Transportrahmen haben den Vorteil, dass der Aufsatzrahmen vom Bodenelement gelöst werden kann, wenn das Transportgut sich innerhalb des Behälters verklemmt hat und nicht ohne weiteres von oben aus dem Behälter entnommen werden kann. In diesem Fall kann der Rahmen nach Lösung von dem Bodenelement nach oben abgezogen werden, was jedoch den Nachteil hat, dass andere Produkte, die nicht für das Verklemmen verantwortlich sind, aus diesem Behälter herausfallen.

Es ist zwar aus den Druckschriften EP 1 975 077 A1, EP 1 264 774 A1 und DE 195 02 533 A1 bekannt, Aufsatzrahmen übereinander zu setzen, um so ausgehend von einer Palette einen variablen Großbehälter zu erzeugen.

In den vorgenannten Druckschriften sind diese Aufsatzrahmen jedoch entweder aus Einzelteilen gebildet, die zur Montage zusammengesetzt und zur Demontage wieder auseinandergenommen werden müssen und somit die Gefahr besteht, dass derartige Teile beim Rücktransport verloren gehen. Außerdem ist die Handhabung derartiger Aufsatzrahmen kompliziert und zeitaufwendig:

Alternativ bestehen die vorbekannten Aufsatzrahmen aus gelenkig miteinander verbundenen Teilen, die nach ihrem Einsatz zu langen sperrigen Elementen zusammengeklappt werden müssen.

Der Erfindung liegt die Aufgabe zugrunde, Paletten, beispielsweise Euro-Paletten, durch Aufsetzen der Aufsatzrahmen zu beliebig hohen Ladungsträgern zu konfektionieren.

Dabei soll gewährleistet sein, dass nach Entleerung eines derartig aufgebauten Ladungsträgers dieser auf ein minimales Volumen reduziert werden kann.

Erfindungsgemäß wird diese Aufgabe gemäß der Merkmalskombination des Anspruchs 1 gelöst. Weitere vorteilhafte Ausgestaltungen der Erfindung sind Gegenstand der Unteransprüche.

Erfindungsgemäß handelt es sich um einen Aufsatzrahmen für Transportbehälter mit an der Unterseite vorgesehenen Aufnahmen, die mit entsprechenden Eingriffselementen auf der Oberseite der Transportpalette zusammenwirken, bestehend aus einem starren Grundrahmen und daran klappbar angelenkten Seitenwänden, wobei zwei sich gegenüberliegende Seitenwände gegen die Palettenoberfläche herunterklappbar und die beiden anderen sich gegenüberliegenden Seitenwände auf die bereits abgeklappten Seitenwänden herabklappbar ausgebildet sind und auf den Oberkanten der Seitenwände Eingriffselemente für entsprechenden Aufnahmen in den Grundrahmenunterkanfen vorgesehen sind. Weiterhin sind Verbindungselemente zur Verbindung zweier übereinander gesetzter Aufsatzrahmen vorgesehen.

Bei den Verbindungselemente, handelt es sich beispielsweise um in miteinander fluchtenden Nuten in den Seitenwänden bzw. dem Grundrahmen verschiebliche Riegel. Die Riegel werden nach Aufsetzen des ersten Aufsatzrahmens auf den anderen in den miteinander fluchtenden Nuten so verschoben, dass eine Fixierung der beiden Aufsatzrahmen aneinander stattfindet.

Die Aufnahmen an der Unterseite des Aufsatzrahmens sowie die Eingriffselemente auf der Oberseite der Transportpalette bzw. auf dem oberen Rand der klappbaren Seitenwände des Aufsatzrahmens sind so gestaltet, dass beim Aufsetzen eine formschlüssige Zentrierung erfolgt.

Auf diese Weise wird ein erster Aufsatzrahmen auf der Palette aufgesetzt, wobei gemäß Anspruch 4 dieser unterste Aufsatzrahmen auf die Transportpalette aufschraubbar ist.

Die Seitenwände des Aufsatzrahmens werden in ihre vertikale Stellung gebracht, wobei gemäß Anspruch 2 vorgesehen ist, dass die Seitenwände gegeneinander mittels Riegeln aneinander befestigbar sind.

Auf diesen ersten Aufsatzrahmen wird ein weiterer baugleicher Aufsatzrahmen aufgesetzt, wobei die Aufnahmen in der Unterseite des Grundrahmens mit den Eingriffselementen auf der oberen Kante der Seitenwände des unteren Aufsatzrahmens in Eingriff gebracht werden.

Dies wird wiederholt, bis die gewünschte Höhe für den zu bildenden Ladungsträger erreicht ist.

Gemäß Anspruch 3 ist vorgesehen, dass in die aufgesetzten Aufsatzrahmen Trennwände einfügbar sind. Diese dienen dazu, den Nutzraum entsprechend der Ladung zu unterteilen, wobei eine beliebige Anordnung der Trennwände möglich ist.

Gemäß Anspruch 5 ist vorgesehen, dass geradzahlige Vielfache von Transportpaletten mit entsprechend dimensionierten Aufsatzrahmen nebeneinander auf einer Basistransportpalette aufsetzbar sind.

Dies bedeutet, dass beispielsweise auf einer normalen Euro-Palette zwei entsprechend dimensionierte Aufsatzrahmen aufgesetzt werden, deren Gesamtfläche mit der Fläche der Basispalette übereinanstimmt.

Weiterhin ist es möglich, beispielsweise vier entsprechend dimensionierte Aufsatzrahmen auf der Basispalette zu positionieren, wobei die Summe der vier Aufsatzrahmenflächen identisch ist mit der Fläche der Basispalette.

Weitere Anordnungen sind möglich, so z. B. ein Aufsatzrahmen, der lediglich die Hälfte der Basispalette in Anspruch nimmt, während zwei weitere entsprechend dimensionierte Aufsatzrahmen die andere Hälfte der Basispalette abdecken.

Die Aufsatzrahmen sind gemäß Anspruch 6 so ausgebildet, dass auf die Oberkanten der abklappbaren Seitenwände eines Aufsatzrahmens eine weitere Transportpalette aufsetzbar ist, so dass eine so genannte gemischte Stapelung möglich ist.

Hierbei können auch Paletten vorgesehen sein, die in ihrer Dimension den kleiner dimensionierten Aufsatzrahmen gemäß Anspruch 5 entsprechen. Aber auch der Aufsatz einer "Basispalette" auf einer Aufsatzrahmenanordnung ist möglich.

Die Erfindung wird im Folgenden anhand von Zeichnungen dargestellt und erläutert.

Es zeigen:
- Fig. 1: Palette mit aufgesetztem und aufgerichteten Aufsatzrahmen,
- Fig. 2: Palette ohne Aufsatzrahmen
- Fig. 3: Palette gemäß Figur 2 in einer Darstellung von unten
- Fig. 4: Palette mit aufgesetztem und zusammengeklappten Aufsatzrahmen
- Fig. 5: Palette mit zwei übereinander angeordneten Aufsatzrahmen, wobei beim oberen Aufsatzrahmen die Seitenwände weggelassen worden sind.
- Fig. 6: Detail eines Aufsatzrahmens mit seitlicher Verriegelung
- Fig. 7: Palette mit Aufsatzrahmen und eingesetzten Trennwänden
- Fig. 8: Palette mit aufgesetztem Aufsatzrahmen sowie aufgesetzter halbdimensionierter Palette mit entsprechendem Aufsatzrahmen
- Fig. 9: Palette mit Aufsatzrahmen und weiterer Paletten bzw. Aufsatzrahmen in gemischter Stapelung

In der Figur 1 ist in perspektivischer Darstellung eine Palette dargestellt, die mit dem Bezugszeichen 1 versehen ist und auf deren Oberfläche ein Aufsatzrahmen 2 aufgesetzt ist. Der Aufsatzrahmen 2 besteht aus einem Grundrahmen 3 und an diesem Grundrahmen 3 mittels Scharnieren 4 angelenkten, Richtung Palette 1 herabklappbaren Seitenwänden 5.

In dieser Figur sind die Seitenwände in aufrechter Stellung dargestellt, wobei sie mittels Riegeln 6 in den Eckbereichen miteinander verbunden sind.

Auf den Oberkanten 7 der Seitenwände 5 sind Eingriffelemente 8 angeformt, die mit entsprechenden Aufnahmen in der Unterseite des Grundrahmens 3 beim Aufeinandersetzen zweier Aufsatzrahmen 2 miteinander in Eingriff kommen, wobei eine formschlüssige Zentrierung stattfindet.

In der Figur 2 ist in perspektivischer Darstellung die Palette 1 ohne aufgesetzten Aufsatzrahmen 2 dargestellt, um die entsprechenden Eingriffelemente 8 für die entsprechenden Aufnahmen in den Unterseiten des Grundrahmens 3 des Aufsatzrahmens 2 zu zeigen.

In der Figur 3 ist die Palette 1 der Figur 2 von unten dargestellt, woraus ersichtlich ist, dass auch hier in der Unterseite der Palette 1 Aussparungen 10 vorgesehen sind, die dazu dienen, dass eine derartige Palette auch auf einem Aufsatzrahmen 2 aufgesetzt werden kann.

In der Figur 4 ist eine Palette 1 mit einem aufgesetzten Aufsatzrahmen 2 dargestellt, bei dem die Seitenwände 5 derart nach innen umgeklappt sind, dass zunächst die kürzeren Seitenwände gegen die Palette 1 geklappt werden und danach die längeren Seitenwände 5 auf die bereits umgeklappten kürzeren Seitenwände 5.

In der Figur 5 ist eine Palette 1 mit einem ersten Aufsatzrahmen 2 dargestellt, wobei auf den ersten Aufsatzrahmen 2 ein weiterer Aufsatzrahmen 2 aufgesetzt ist, wobei hier allerdings die Seitenwände 5 weggelassen worden sind.

Aus dieser Figur geht hervor, dass mittels Verbindungselementen 11 die beiden Aufsatzrahmen 2 miteinander verbunden werden. Hierzu sind sowohl in den Seitenwänden 5 des unteren Aufsatzrahmens 2 als auch im Grundrahmen des darauf gesetzten Aufsatzrahmens 2 miteinander fluchtende Nuten 12 vorgesehen, wobei die Verbindungselemente 11 nach Aufsetzen des oberen Aufsatzrahmens 2 auf den unteren Aufsatzrahmen 2 derart in die Nuten 12 geschoben werden, dass eine Verbindung beider Aufsatzrahmen 2 entsteht.

In der Figur 6 ist im Detail ein Eckbereich eines Aufsatzrahmens 2 dargestellt, wobei die aneinander stoßenden Seitenwände 5 mit Hilfe des Riegels 6, von dem das Betätigungselement 12 zu sehen ist, durch seitliches Verschieben miteinander verbunden werden.

In der Figur 7 ist eine Palette 1 mit aufgesetztem Aufsatzrahmen 2 dargestellt, in den Trennwände 13 eingesetzt sind, die den Nutzraum entsprechend der jeweiligen Ladung unterteilten.

In der Figur 8 ist eine kombinierte Stapelung von Aufsatzrahmen 2 und Paletten 1 dargestellt.

Hier ist auf der als Basispalette bezeichneten Palette 1 ein die gesamte Fläche der Palette 1 einnehmender Aufsatzrahmen 2 aufgesetzt. Auf diesen Aufsatzrahmen 2 ist ein in der Fläche halbierte Palette 1 aufgesetzt, auf die wiederum ein entsprechend dimensionierter Aufsatzrahmen 2 aufgesetzt ist.

Aus der Figur 9 ergibt sich, dass auf diese Weise eine gemischte Stapelung entsteht, wobei im vorliegenden Ausführungsbeispiel auf die Basispalette 1 ein entsprechend großer Grundrahmen 2 aufgesetzt ist, auf den zwei in der Fläche halb so große Aufsatzrahmen 2 aufgesetzt sind, auf die wiederum eine der unteren Palette 1 entsprechende Palette 1 aufgesetzt ist.

Der untere Aufsatzrahmen 2 kann mittels Schrauben auf der Palette 1 aufgeschraubt werden.

## Patentansprüche

1. Aufsatzrahmen (2) für Transportpaletten (1) mit an der Unterseite vorgesehenen Aufnahmen, die mitentsprechenden Eingriffselementen (8) auf der Oberseite der Transportpalette zusammen wirken, wobei der Aufsatzrahmen (2) aus einem starren Grundrahmen (3) und daran klappbar angelenkten Seitenwänden (5) besteht, wobei zwei sich gegenüberliegende Seitenwände (5) gegen die Palettenoberfläche herunter klappbar und die beiden anderen sich gegenüberliegenden Seitenwände (5) auf die bereits abgeklappten Seitenwände (5) herabklappbar ausgebildet sind, **dadurch gekennzeichnet, dass** auf den Oberkanten (7) der Seitenwände (5) Eingriffselemente (8) für entsprechende Aufnahmen in den Grundrahmenunterkanten vorgesehen sind, und dass Verbindungselemente (11) zur Verbindung zweier übereinander gesetzter Aufsatzrahmen (2) vorgesehen sind.

2. Aüfsatzrahmen nach Anspruch 1, ***dadurch gekennzeichnet,* dass** die abklappbaren Seitenwände (5) gegeneinander mittels Riegeln (6) aneinander befestigbar sind.

3. Aufsatzrahmen nach einem der Ansprüche 1 bis 2, ***dadurch gekennzeichnet,* dass** in die aufgesetzten Aufsatzrahmen (2) Trennwände (13) einfügbar sind.

4. Aufsatzrahmen nach einem der Ansprüche 1 bis 3, ***dadurch gekennzeichnet,* dass** der unterste Aufsatzrahmen (2) auf die Transportpalette (1) aufschraubbar ist.

5. Aufsatzrahmen nach einem der Ansprüche 1 bis 4, ***dadurch gekennzeichnet,* dass** geradzahlige Vielfache von Transportpaletten (1) mit entsprechend dimensionierten Aufsatzrahmen (2) nebeneinander auf einer Basistransportpalette (1) aufsetzbar sind.

6. Äufsatzrahmen nach einem der Ansprüche 1 bis 5, ***dadurch gekennzeichnet,* dass** auf die Oberkanten der klappbaren Seitenwände (5) eines Aufsatzrahmens (2) eine weitere Transpörtpaiette (1) aufsetzbar ist.

## Claims

1. Attachment frame (2) for transport pallets (1), comprising receptacles which are provided on the underside and which interact with corresponding engagement elements (8) on the upper side of the transport pallet, wherein the attachment frame (2) is composed of a rigid base frame (3) and side walls (5) articulated foldably thereon, wherein two opposite side walls (5) are designed such that they can be folded down towards the pallet surface and the other two opposite side walls (5) are designed such that they can be folded down onto the already folded-down side walls (5), ***characterized in that*** engagement elements (8) for corresponding receptacles in the base frame lower edges are provided on the upper edges (7) of the side walls (5), and **in that** connecting elements (11) for connecting two attachment frames (2) placed over one another are provided.

2. Attachment frame according to Claim 1, ***characterized in that*** the side walls (5) which can be folded down can be fastened to and with respect to one another by means of locking bars (6).

3. Attachment frame according to either of Claims 1 and 2, ***characterized in that*** partition walls (13) can be inserted into the attached attachment frames (2).

4. Attachment frame according to one of Claims 1 to *3, **characterized in that*** the lowermost attachment frame (2) can be screwed onto the transport pallet (1).

5. Attachment frame according to one of Claims 1 to *4, **characterized in that*** even-numbered multiples of transport pallets (1) with correspondingly dimensioned attachment frames (2) can be placed next to one another on a base transport pallet (1).

6. Attachment frame according to one of Claims 1 to *5, **characterized in that*** a further transport pallet (1) can be placed on the upper edges of the foldable side walls (5) of an attachment frame (2).

## Revendications

1. Cadre de rehausse (2) pour palettes de transport (1), comprenant des logements prévus au niveau du côté inférieur, lesquels coopèrent avec des éléments d'engagement correspondants (8) sur le côté supérieur de la palette de transport, le cadre de rehausse (2) se composant d'un cadre de base rigide (3) et de parois latérales (5) articulées sur celui-ci de manière rabattable, deux parois latérales opposées (5) pouvant être rabattues vers le bas contre la surface de la palette et les deux autres parois latérales opposées (5) étant réalisées de manière à pouvoir être rabattues vers le bas sur les parois latérales (5) déjà rabattues, **caractérisé en ce que** sur les bords supérieurs (7) des parois latérales (5) sont prévus des éléments d'engagement (8) pour des logements correspondants dans les bords inférieurs du cadre de base et **en ce que** des éléments de connexion (11) pour la connexion de deux cadres de rehausse (2) posés l'un sur l'autre sont prévus.

2. Cadre de rehausse selon la revendication 1, **caractérisé en ce que** les parois latérales rabattables (5) peuvent être fixées l'une à l'autre et l'une contre l'autre au moyen de verrous (6).

3. Cadre de rehausse selon l'une quelconque des revendications 1 à 2, **caractérisé en ce que** des parois de séparation (13) peuvent être insérées dans les cadres de rehausse (2) posés.

4. Cadre de rehausse selon l'une quelconque des revendications 1 à 3, **caractérisé en ce que** le cadre de rehausse le plus inférieur (2) peut être vissé sur la palette de transport (1).

5. Cadre de rehausse selon l'une quelconque des revendications 1 à 4, **caractérisé en ce qu'**une pluralité en nombre pair de palettes de transport (1) peuvent être posées avec des cadres de rehausse (2) de dimensions correspondantes les unes à côté des autres sur une palette de transport de base (1).

6. Cadre de rehausse selon l'une quelconque des revendications 1 à 5, **caractérisé en ce qu'**une palette de transport supplémentaire (1) peut être posée sur les bords supérieurs des parois latérales rabattables (5) d'un cadre de rehausse (2).
